# EUROPÄISCHE PATENTSCHRIFT

(11) **EP 1 078 553 B1**
(45) Veröffentlichungstag und Bekanntmachung des Hinweises auf die Patenterteilung: **30.07.2003**
(21) Anmeldenummer: 99952146.1
(22) Anmeldetag: 14.05.1999
(51) Int. Cl.: H04R 7/10, H04R 9/06, H04R 1/40

(54) **SCHALLWIEDERGABEANORDNUNG NACH DEM BIEGEWELLENPRINZIP**
SOUND REPRODUCTION DEVICE WORKING ACCORDING TO THE BENDING WAVE PRINCIPLE
DISPOSITIF DE REPRODUCTION ACOUSTIQUE FONCTIONNANT SELON LE PRINCIPE DES ONDES DE FLEXION

(30) Priorität: 15.05.1998 DE 19821862
(43) Veröffentlichungstag der Anmeldung: 28.02.2001
(73) Patentinhaber: Harman Audio Electronic Systems GmbH, 94315 Straubing (DE)
(72) Erfinder: BACHMANN, Wolfgang, D-41516 Grevenbroich (DE); KRUMP, Gerhard, D-94374 Schwarzach (DE); REGL, Hans-Jürgen, D-40477 Düsseldorf (DE)
(74) Vertreter: Patentanwälte Westphal, Mussgnug & Partner
(86) Internationale Anmeldenummer: EP9903314
(87) Internationale Veröffentlichungsnummer: WO99060819

(56) Entgegenhaltungen:
- EP-A- 0 390 123
- WO-A-97/09859
- WO-A-97/09861
- US-A- 4 665 550

## Beschreibung

### Technisches Gebiet

Die Erfindung befaßt sich mit der Ausbildung von Schallwiedergabeanordnungen, die nach dem Biegewellenprinzip arbeiten, insbesondere mit der verbesserten Ausnutzung der von solchen Anordnungen zur Schallerzeugung bereitgestellten Flächen.

### Stand der Technik

Gemäß dem Stand der Technik sind Schallwiedergabeanordnungen bekannt, die nach dem Biegewellenprinzip arbeiten. Derartige Anordnungen sind beispielsweise aus der WO-A-97/09861 bekannt und werden im wesentlichen von einem Klangpaneel mit einer Kernschicht und mit wenigstens einer Deckschicht und von wenigstens einem angesetzten oder integrierten Antriebssystem gebildet, wobei das Klangpaneel in Schwingungen versetzt wird, wenn dem oder den Antriebssystem(en) elektrische Tonfrequenzsignale zugeführt werden. Charakteristisch für solche Schallwiedergabeanordnungen ist, daß ab einer unteren Grenzfrequenz, der sogenannten kritischen Frequenz, eine "Biegewellenabstrahlung" möglich wird, wobei die Biegewellen in der Ebene des jeweiligen Klangpaneels zu einer Schallabstrahlung mit frequenzabhängiger Richtung führen. Mit anderen Worten, ein Schnitt durch ein erstelltes Richtdiagramm zeigt eine Hauptkeule, deren Richtung frequenzabhängig ist. Diese Verhältnisse sind für unendlich ausgedehnte Platten und Absorberplatten vollständig gültig, während die Verhältnisse für die in dieser Anmeldung behandelten Multiresonanzplatten (auch Distributed Mode Loudspeaker genannt) wegen der starken Randreflexe dann deutlich komplexer sind. Diese Komplexität bei Multiresonanzplatten rührt daher, daß die genannte Hauptkeule mit frequenzabhängiger Richtung von einer Mehrzahl weiterer solcher Hauptkeulen überlagert wird, so daß ein stark aufgefächertes Richtdiagramm entsteht, welches außerdem sehr frequenzabhängig ist. Typische Kennzeichen der hier behandelten Multiresonanzplatten ist, daß ihre Richtdiagramme im Mittel eher von der Mittelsenkrechten weg weisen. Dieses Verhalten bewirkt, daß der Raum stärker in die Projektion der Schallwellen einbezogen wird.

Das Klangpaneel ist nach dem Sandwich-Prinzip aufgebaut, indem zwei einander gegenüberliegende Oberflächen einer sehr leichten Kernschicht jeweils mit einer dünnen Deckschicht beispielsweise durch Verklebung verbunden sind. Damit das Klangpaneel gute Schallwiedergabeeigenschaften aufweist, muß das Material für die Deckschicht eine besonders hohe Dehnwellengeschwindigkeit haben.

Geeignete Deckschichtmaterialien sind beispielsweise dünne Metallfolien oder auch faserverstärkte Kunststoffolien.

Auch an die Kernschicht werden besondere Anforderungen gestellt. So ist es notwendig, daß die einsetzbaren Materialien zunächst eine geringe Massendichte und eine geringe Dämpfung aufweisen. Außerdem müssen die Materialien für die Kernschicht einen möglichst hohen Schermodul senkrecht zu den 0-berflächen haben, die mit den Deckschichten versehen werden. Schließlich ist es notwendig, daß die für Kernschichten verwendbaren Materialien in der Richtung, in welcher später die jeweils aus diesem Material gebildete Kernschicht ihre größte Ausdehnung hat, einen sehr geringen Elastizitätsmodul besitzen. Diese in bezug auf die beiden letzten Anforderungen auf den ersten Blick widersprüchlichen Voraussetzungen werden am ehesten von einer Kernschicht erfüllt, die eine Lochstruktur mit zwischen den beiden für die Beschichtung mit den Deckschichten vorgesehenen Oberflächen verlaufenden Durchbrüchen mit vorzugsweise geringem Querschnitt aufweist. Neben den Kernschichten mit der Lochstruktur sind auch Hartschäume als Kernschichtmaterialien einsetzbar, weil diese trotz ihrer isotropen Materialeigenschaften immer noch geeignete Scherund Elastizitätsmodule aufweisen. Nicht unerwähnt soll in diesem Zusammenhang bleiben, daß bei der Verwendung von Hartschäumen als Material für die Kernschicht die Deckschichten die Aufgabe haben, das geforderte anisotrope Verhalten des Klangpaneels herzustellen.

Der Antrieb der Klangpaneele erfolgt mittels Treibern, die - wie in DE-A-197 57 097 gezeigt - entweder an das jeweilige Klangpaneel angesetzt oder in diesem integriert werden.

Sollen mit den vorbezeichneten Klangpaneelen vor allem tieffrequente Tonsignale wiedergegeben werden, so hat sich gezeigt, daß zur Verringerung des akustischen Kurzschlusses besondere Maßnahmen ergriffen werden müssen. Im einfachsten Fall kann dies mittels einer ausreichend großen Schallwand realisiert werden, in die das Klangpaneel eingebaut wird. Abgesehen davon, daß die Schallwand einen zusätzlichen Kostenfaktor darstellt, wird durch diese Maßnahme auch die potentiell zur Schallabstrahlung zur Verfügung stehende Fläche des Klangpaneels reduziert.

Daher liegt der Erfindung die Aufgabe zugrunde, ein Klangpaneel anzugeben, welches bei gleichem Platzbedarf den akustischen Kurzschluß reduziert bzw. ausschließt und gleichzeitig die zur Schallabstrahlung zur Verfügung stehende Fläche des Klangpaneels zur Schallpegelerhöhung bzw. Erweiterung des Frequenzbereichs ausnutzt.

### Darstellung der Erfindung

Diese Aufgabe wird mit den Merkmalen gemäß Anspruch 1 gelöst. Vorteilhafte Aus- und Weiterbildungen der Erfindung sind den abhängigen Ansprüchen entnehmbar.

Werden zwei Klangpaneele in gegenseitigem Abstand A zueinander angeordnet und von einem Rahmen umgeben, wird zwischen den beiden Klangpaneelen und dem Rahmen ein Raum gebildet, welcher die in diesem Raum abgestrahlten Schallwellen von der Schallwellen separiert, die von den beiden einander abgewandten Oberflächen der Klangpaneele abgegeben werden. Werden die Treiber, welche die beiden in gegenseitigem Abstand A angeordneten Klangpaneele antreiben elektrisch parallel angesteuert, wird ein Monopolstrahler geschaffen, welcher durch die entgegengesetzt schwingenden Klangpaneele nach dem Prinzip einer atmenden Kugel bzw. Wand für eine besonders gute Beschallung des Abhörraums sorgt.

Soll auch die ins Innere des aus den Klangpaneelen und dem Rahmen gebildeten Raumes abgestrahlte Schallenergie zur Beschallung des Abhörraums genutzt werden, sind gemäß Anspruch 6 die Klangpaneele und/oder der Rahmen mit Schallaustrittsöffnungen auszustatten. In diesem Fall kann der zwischen den Klangpaneelen und dem Rahmen gebildete Raum als Baßreflexvolumen und die jeweilige Schallaustrittsöffnung als Baßreflexöffnung gestaltet werden. Ebenso ist es möglich, an die Schallaustrittsöffnung eine Transmissionlinie anzuschließen.

Schon an dieser Stelle sei darauf hingewiesen, daß die erfindungsgemäße Anordnung nicht nur auf die reine Baßwiedergabe fixiert ist. Vielmehr ist auch eine kombinierte Anordnung realisierbar, bei welcher ein Klangpaneel zusammen mit dem oben schon mehrfach angesprochenen Raum hauptsächlich zur Verwendung für die Baßwiedergabe ausgelegt wird, während das andere Klangpaneel dann für die Wiedergabe beispielsweise des Mittel/Hochtonbereichs optimiert wird. Letzteres schließt gemäß Anspruch 8 ein, daß die beiden Klangpaneele nach Material und/oder Abmessungen für ihre jeweiligen Übertragungsbereiche optimiert ausgebildet sind und sich daher beispielsweise auch in ihrer Dicke, dem Kernschichtmaterial und/oder den verwendeten Deckschichten unterscheiden können. Daß das Klangpaneel, welches zur Baßwiedergabe bestimmt ist, im Gegensatz zum anderen Klangpaneel nicht der Abhörperson direkt zugewandt ist, ist ohne Bedeutung, weil das menschliche Gehör für Frequenzen kleiner als 100 Hz nur eine schlechte Ortung besitzt.

Sind die Treiber gemäß Anspruch 2 angeordnet, wirkt der eine Treiber, welcher das eine Klangpaneel antreibt, gleichzeitig als Gegenlager für den das andere Klangpaneel antreibenden Treiber. Eine solche Ausbildung ist deshalb insbesondere dann vorteilhaft, wenn die verbundenen Treiber, welche die verschiedenen Klangpaneele antreiben, elektrisch parallel betrieben werden und somit gegenläufig schwingen.

Der Aufwand ist weiter reduziert, wenn gemäß Anspruch 3 die verbundenen Treiber als gemeinsamer Treiber ausgebildet sind. Hierunter sind Anordnungen zu verstehen, deren gemeinsame Bauteile und Magnetkreisläufe zum Antrieb beider in gegenseitigem Abstand A angeordneten Klangpaneele beitragen.

Sind im Abstand A zwischen den beiden Klangpaneelen noch federnde Elemente angeordnet, wird durch die gegenseitige Stützung eine weitere Stabilisierung der beiden Klangpaneele erreicht. Außerdem können die Federn durch ihren Dämpfungseinfluß auch zur Abstimmung der Klangpaneele eingesetzt sein.

Besonders vorteilhaft ist es, wenn die Treiber nicht an den Klangpaneelen, sondern an den Elementen (Rahmen und/oder Federn) befestigt sind. Durch diese Art der Lagerung der Treiber wird sichergestellt, daß die Biegewellenausbreitung in den Klangpaneelen durch Massenbelastung nicht oder nur gering beeinträchtigt wird bzw. von den Treibern keine Dämpfungseinflüsse hervorgerufen werden.

### Kurze Darstellung der Figuren

Es zeigen:
- Figur 1: eine Schallwiedergabeanordnung im Seitenschnitt;
- Figur 2: einen Schnitt durch einen Treiber einer Schallwiedergabeanordnung;
- Figur 3: eine weitere Darstellung einer Anordnung gemäß Figur 2;
- Figur 4: eine weitere Darstellung einer Anordnung gemäß Figur 2;
- Figur 5: eine weitere Darstellung einer Anordnung gemäß Figur 2; und
- Figur 6: noch eine weitere Darstellung einer Anordnung gemäß Figur 2.

### Wege zum Ausführen der Erfindung

Die Erfindung soll nun anhand der Figuren näher erläutert werden.

Der in Figur 1 gezeigte Seitenschnitt zeigt eine Schallwiedergabeanordnung 10, welche im wesentlichen von einem vorderen Klangpaneel 11.1, einem hinteren Klangpaneel 11.2, drei Treibern 12 (12.1, 12.2, 12.3) und einem Rahmen 13 gebildet wird.

Die beiden Klangpaneele 11.1, 11.2, welche in gegenseitigem Abstand A zueinander angeordnet sind, sind an ihren Rändern 14 mit dem Rahmen 13 verbunden. Auch wenn die Verbindung zwischen Rahmen 13 und den Klangpaneelen 11.1, 11.2 als starre Verbindung ausgebildet ist, kann in einem anderen - nicht dargestellten- Ausführungsbeispiel zwischen dem Rahmen 13 und den Klangpaneelen 11.1, 11.2 eine Sicke- wie sie z. B. in einer unter dem Anmeldetag dieser Anmeldung für die Anmelderin hinterlegten Anmeldung gezeigt ist - angeordnet sein. Im Raum 15, welcher von den beiden Klangpaneelen 11.1, 11.2 und dem Rahmen 13 umschlossen ist, sind zwei der drei Treiber 12 Rücken an Rücken eingesetzt. Diese beiden völlig identischen Treiber 12.1, 12.2, welche nur schematisch gezeigt sind, sind in diesem Ausführungsbeispiel als Ferritsysteme ausgebildet und über deren Schwingspulenträger 26 mit dem jeweiligen Klangpaneel 11.1, 11.2 verbunden. Werden die Schwingspulen der beiden Treiber 12.1, 12.2 mit einer Tonsignalquelle leitend verbunden (alles nicht gezeigt), werden beide Klangpaneele 11.1, 11.2 in einander entgegengesetzte Richtungen verformt. Diese Verformung der beiden Klangpaneele 11.1, 11.2 bewirkt, daß die Schallwiedergabeanordnung 10 wie eine atmende Kugel bzw. Wand wirkt.

Nur der Vollständigkeit halber sei darauf hingewiesen, daß die in Figur 1 gezeigte Schallwiedergabeanordnung 10 als Baßwiedergabeanordnung ausgelegt ist. Ein akustischer Kurzschluß zwischen den direkt an den Abhörraum 16 angekoppelten Oberflächen der beiden Klangpaneele 11.1, 11.2 ist ausgeschlossen, weil sich unter Einfluß der Tonsignale die beiden Klangpaneele 11.1, 11.2 bezogen auf die gezeigten Mittellinie in entgegengesetzte Richtungen bewegen und die in den Raum 15 abgestrahlte Schallenergie durch die Klangpaneele 11.1, 11.2 und den Rahmen 13 von Abhörraum 16 separiert ist. Soll die ins Innere des Raumes 15 abgestrahlte Schallenergie zur Beschallung des Abhörraumes 16 mit eingesetzt werden, kann das Volumen des Raumes 15 als sogenanntes Baßreflexvolumen benutzt werden, indem das Innere des Raumes 15 mittels zumindest einer Schallaustrittsöffnung 17 mit dem Abhörraum 16 verbunden wird. Auch wenn im Ausführungsbeispiel gemäß Figur 1 die Schallaustrittsöffnung 17 im Rahmen 13 ausgebildet ist, kann in einem anderen - nicht dargestellten - Ausführungsbeispiel die Schallaustrittsöffnung auch in einem Klangpaneel eingelassen sein.

Außerdem ist im Inneren des Raumes 15 ein federndes Element 18 eingesetzt, welches die beiden in gegenseitigem Abstand A angeordneten Klangpaneele 11.1, 11.2 an den Verbindungsstellen 19 zusätzlich gegeneinander abstützt. Neben dieser Abstützwirkung kann das federnde Element 18 auch eine gewisse Filterwirkung auf die von den Klangpaneelen 11.1, 11.2 abzustrahlenden Schallwellen ausüben.

Mit 12.3 ist ein Treiber bezeichnet, welcher im Klangpaneel 11.2 eingelassen ist und welcher als Piezo-Treiber ausgebildet ist. Dieser Treiber 12.3 kann beispielsweise zur Abstrahlung hochfrequenter Tonsignale von dem Klangpaneel 11.2 eingesetzt sein. Da im Gegensatz zu tieffrequenten Schallwellen höherfrequente Schallwellen eine Richtcharakteristik aufweisen, sollte das den Treiber 12.3 aufweisende Klangpaneel 11.2 der Schallwiedergabeanordnung 10 der Abhörperson im Abhörraum 16 direkt zugewandt sein.

Im Ausführungsbeispiel gemäß Figur 2 ist eine Schallwiedergabeanordnung 10 detaillierter dargestellt. So ist Figur 2 entnehmbar, daß die beiden Klangpaneele 11.1, 11.2 jeweils aus einer Kernschicht 20 mit Wabenstruktur und zwei Deckschichten 21 gebildet sind. Außerdem sind die Treiber 12.1, 12.2, welche gemäß Figur 1 die beiden Klangpaneele 11.1, 11.2 antreiben, im Ausführungsbeispiel gemäß Figur 2 als gemeinsamer Treiber 12.4 ausgebildet. Im einzelnen ist diese so realisiert, daß ein kreisringförmiger Dauermagnet 22 vorhanden ist, dessen jeweilige Polflächen N, S mit einer Polscheibe 23 in Kreisringform versehen sind. Außerdem umrandet die aus dem Dauermagnet 22 und den Polscheiben 23 gebildete Einheit mit seitlichem Abstand einen Polkern 24. Da der gemeinsame Treiber 12.4 mittig im Abstand A zwischen den beiden Klangpaneelen 11.1, 11.2 angeordnet ist, sind beim vorliegenden Ausführungsbeispiel zwei kreisringförmige Halteglieder 25 aus nicht ferromagnetischem Material vorhanden. Dabei verbindet das eine Halteglied 25.1 den Dauermagneten 22 mit dem Polkern 24, während das andere Halteglied 25.2 vom Dauermagneten 22 zu den mit seitlichem Abstand zum gemeinsamen Treiber 12.4 angeordneten federnden Elementen 18 geführt und mit diesen verbunden ist. Dieses Halteglied 25.2 kann auch in einem anderen - nicht dargestellten - Ausführungsbeispiel mit anderen Treibern 12 und/oder auch mit dem Rand 13 (Figur 1) verbunden sein. Nur der Vollständigkeit halber sei darauf hingewiesen, daß die Halteglieder 25.1, 25.2 aus einem federnden Material hergestellt sein können und durch ihre parallele Lage zu den Klangpaneelen 11.1, 11.2 wie eine Blattfeder wirken.

Ferner sind zwei topfförmige Schwingspulenträger 26 vorhanden und jeweils mit einem der beiden Klangpaneele 11.1, 11.2 verbunden. Die Ränder der beiden Schwingspulenträger 26 sind jeweils mit einer Schwingspule 27 versehen und tauchen in den Spalt zwischen dem Polkern 24 und der Einheit aus Dauermagnet 22 und jeweiliger Polscheibe 23 ein.

Soll die Schallwiedergabeanordnung 10 gemäß Figur 2 ebenso wie die Anordnung gemäß Figur 1 als Baßanordnung verwendet werden und sollen sich entsprechend der obigen Ausführungen die beiden Klangpaneele 11.1, 11.2 unter Einfluß der Tonsignale jeweils in entgegengesetzte Richtungen bewegen, ist es notwendig, daß die Stromlaufrichtung in den beiden Schwingspulen 27 unterschiedlich ist.

Nur der Vollständigkeit halber sei darauf hingewiesen, daß zur Bereitstellung einer ausreichend großen Induktion im Ausführungsbeispiel gemäß Figur 2 ein Dauermagnet 22 aus einer Seltenerdlegierung in der Form einer Neodymlegierung verwendet wurde. Zur weiteren Steigerung der Induktion können gemäß fachmännischer Weiterbildung der Anordnung gemäß Figur 2 weitere Dauermagnete mit dem gemeinsamen Treiber 12.4 verbunden sein, indem beispielsweise der Teil 24.1 des Polkerns 24 aus einem dauermagnetischen Material ausgebildet wird.

Weist wie im gemäß Figur 2 dargestellten Ausführungsbeispiel die Schallwiedergabeanordnung 10 keine Schallaustrittsöffnung 17 auf, die den Raum 15 mit dem Abhörraum 16 verbindet, sollte der Raum 15 zumindest teilweise mit einem schallabsorbierenden Material gefüllt sein (nicht dargestellt).
Schließlich sei noch erwähnt, daß der Polkern 24 im in Figur 2 dargestellten Ausführungsbeispiel nicht notwendig über das Halteglied 25.1 mit dem Dauermagnet 22 verbunden sein muß, sondern in einem anderen Ausführungsbeispiel auch mit den Klangpaneelen 11.1, 11.2 verbunden sein kann. Zur Vermeidung von Dämpfungen sollte dann die Verbindung von Polkern 24 und den Klangpaneelen 11.1, 11.2 elastisch ausgebildet sein.

In Figur 3 ist ein gemeinsamer Treiber 12.4 gezeigt, welcher gegenüber dem Treiber 12.4 gemäß Figur 2 modifiziert ist. Auch dieser Treiber 12.4 (Figur 3) umfaßt einen kreisringförmig ausgebildeten Dauermagneten 22 und zwei mit Schwingspulen 27 versehene Schwingspulenträger 26. Im Gegensatz zur Ausbildung gemäß Figur 2 kann bei der Ausbildung gemäß Figur 3 aber vollständig auf sogenannte Rückschlußteile in der Form von Polscheiben und Polkern verzichtet werden. Statt dessen erfolgt bei der Anordnung gemäß Figur 3 der Rückschluß ausschließlich über die Luftstrecke zwischen den beiden Polen N, S des radial magnetisierten Dauermagneten 22. Im einzelnen ist dies so gelöst, daß der Dauermagnet 22 über ein Halteglied 25.3 mit dem Klangpaneel 11.2 verbunden ist. Die Schwingspule 27', welche über den Schwingspulenträger 26 mit dem Klangpaneel 11.1 verbunden ist, ist im Ruhestand der Schallwiedergabeanordnung 10 dem Nordpol N des radial magnetisierten Dauermagneten 22 mit engem seitlichen Abstand nebengeordnet, während die andere Schwingspule 27'' dem Südpol S des Dauermagneten 22 ebenfalls mit seitlichen Abstand nebengeordnet ist. Mit Rücksicht auf die verschiedenen Durchmesser der beiden Schwingspulen 27', 27'' und der sich dadurch ergebenden Verhältnisse kann die in Figur 3 gezeigte Schallwiedergabeanordnung 10 zur gezielten Betonung unterschiedlicher Frequenzbereiche von den beiden Klangpaneelen 11.1, 11.2 verwendet werden. Wird die Schallwiedergabeanordnung 10 gemäß Figur 3 mit in beiden Klangpaneelen 11.1, 11.2 unterschiedlich betonten Frequenzbereichen eingesetzt, sollten die beiden Klangpaneele 11.1, 11.2 für die jeweiligen Frequenzbereiche bezüglich der Deckschichten 21 bzw. Kernschichten 20 optimiert ausgebildet sein.

Im Gegensatz zum Treiber 12.4 gemäß Figur 3 weist der Treiber 12.4 gemäß Figur 4 Polscheiben 23 auf, obwohl auch dort der Rückschluß zwischen den beiden Polen N, S des Dauermagneten 22 über die Luftstrecke erfolgt. Daher haben die mit den Polflächen N, S des axial magnetisierten Dauermagneten 22 verbundenen Polscheiben keine direkte Rückschlußwirkung, sondern tragen lediglich zu einer Konzentrationswirkung der vom Dauermagneten 22 bereitgestellten Feldlinien auf die Schwingspulen 27' und 27'' bei. Im Gegensatz zu allen bisher erläuterten Ausführungsbeispielen wird bei dem Ausführungsbeispiel gemäß Figur 4 auf die Bereitstellung eines separaten Schwingspulenträgers verzichtet. Statt dessen sind die Schwingspulen 27', 27" mit den Rändern 28 von Ausfräsungen 29 verbunden, die in jedes der beiden Klangpaneele 11.1, 11.2 eingelassen sind. Der aus dem Dauermagneten 22 und den beiden Polscheiben 23 gebildete Treiber 12.4 ist im Abtand A unter Nutzung der Ausfräsungen 29 eingesetzt. Die direkte Verbindung zwischen den Polscheiben 23 und den Klangpaneelen 11.1, 11.2 erfolgt unter Zwischenordnung eines Halteglieds 25.4. Für diese Halteglieder 25.4, welche in einem anderen - nicht dargestellten - Ausführungsbeispiel auch von dem jeweiligen Klangpaneel 11.1 oder 11.2 selbst durch eine entsprechende Ausfräsung 29 bereitgestellt werden können, ist wesentlich, daß sie einen möglichst großen seitlichen Abstand A' zwischen den Schwingspulen 27', 27'' und den jeweiligen Verbindungsstellen der Klangpaneele 11.1, 11.2 mit den Treibern 12 haben, um eine besonders gute Krafteinprägung in die Klangpaneele 11.1, 11.2 zu erreichen.

Aus diesem Grund kann in Figur 3 auch zwischen dem Schwingspulenträger 26, welcher mit dem Klangpaneel 11.2 verbunden ist, und dem Klangpaneel 11.2 ein zusätzliches Halteglied (nicht dargestellt), welches gegenüber dem benannten Schwingspulenträger 26 einen verminderten Durchmesser aufweist, vorhanden sein.

Zur Verringerung des magnetischen Widerstandes und zur Erhöhung der Antriebskraft wird in Figur 6 ein gegenüber Figur 4 modifizierter Treiber 12.4 gezeigt. Dieser Treiber 12.4 wird im wesentlichen von drei axial magnetisierten Dauermagnetscheiben 22.1 bis 22.3, zwei Polscheiben und einem Rückschlußrohr 30 gebildet. Die beiden Polflächen N, S des Dauermagneten 22.2 sind mit den beiden Polscheiben 23 verbunden. Außerdem ist an jeder Seite einer jeden Polscheibe 23, die nicht mit dem Dauermagneten 22.2 verbunden ist, ein weiterer Dauermagnet 22.1, 22.3 so angesetzt und verbunden, daß an jeder Seite der beiden Polscheiben 23, die mit den Dauermagneten 22.2, 22.1 bzw. 22.3, 22.1 verbunden sind, gleiche Pole N bzw. S wirken. Auch Figur 6 ist entnehmbar, daß die Dauermagnete 22.2 und 22.3, welche direkt mit den Böden 31 der Ausfräsungen in den Klangpaneelen 11.1, 11.2 verbunden sind, gegenüber den Polscheiben 23 einen verminderten Durchmesser haben. Soll die Einprägung von Biegewellen in die Klangpaneele 11.1, 11.2 weiter verbessert werden, kann in einen anderen - nicht gezeigten - Ausführungsbeispiel zwischen jeweiligem Boden 31 und Dauermagnete 22.1, 22.2 auch noch wie in Figur 4 gezeigt ein Halteglied (25.4) mit gegenüber den Dauermagneten 22.1 und 22.3 vermindertem Durchmesser angeordnet werden.

Um den magnetischen Widerstand des Rückschlußweges zu reduzieren, ist die Anordnung aus den Polscheiben 23 und den Dauermagneten 22.1 bis 22.3 in ein Rückschlußrohr 30 eingesetzt, welches die Anordnung mit seitlichem Abstand umgibt. In diesen Ringspalt tauchen auch die beiden mit den Schwingspulen 27', 27'' versehenen und auf die beiden Klangpaneele 11.1, 11.2 wirkenden Schwingspulenträger 26 ein. Das Rückschlußrohr 30 ist mit den Rändern 28 der Ausfräsung 29 in den Klangpaneelen 11.1, 11.2 verbunden. Zusätzlich ist zwischen dem Boden 31 und den Stirnflächen 32 des Rückschlußrohres 30 ein durch die Punktierung angedeutetes Dämpfungselement 33 eingefügt, welches die sonst vom Rückschlußrohr 30 ausgehende Dämpfung reduziert. Nur der Vollständigkeit halber sei darauf hingewiesen, daß die Verwendung des Rückschlußrohres 30 nicht auf Treiberausbildungen gemäß Figur 6 beschränkt ist, sondern bei entsprechender Modifizierung auch bei einer Anordnung gemäß Figur 4 eingesetzt werden kann.

Soll auf eine - in Figur 6 gezeigte - direkte Verbindung zwischen dem gemeinsamen Treiber 12.4 und dem Rückschlußrohr 30 mit den Klangpaneelen 11.1, 11.2 verzichtet werden, kann auch alternativ eine Befestigung wie sie im Zusammenhang mit Figur 2 erläutert wurde über federnde Elemente 18 und entsprechende Halteglieder 25 realisiert werden.

Figur 5 zeigt zwei in gegenseitigem Abstand A angeordnete Klangpaneele 11.1, 11.2, welche jeweils einen Treiber 12.1, 12.2 und einen Schwingspulenträger 26 mit darauf angeordneter Schwingspule 27', 27'' aufweisen. Die gegenseitige Anordnung von Treiber 12.1, 12.2 und Schwingspulenträger 26 bzw. Schwingspule 27', 27'' ist so gewählt, daß die mit dem Klangpaneel 11.1 in körperlicher Verbindung stehende Schwingspule 27" in den mit dem Klangpaneel 11.2 verbundenen und topfförmig ausgebildeten Treiber 12.2 und die Schwingspule 27' in den Treiber 12.1 am Klangpaneel 11.1 eingreifen. Die in Figur 5 nicht vorhandene gegenseitige Abstützung der beiden Treiber 12.1, 12.2 wird dadurch kompensiert, daß die Treiber 12.1, 12.2 oder besser deren Dauermagnete 22 als seismische Massen ein ausreichendes Gegenlager zur Verfügung stellen.

## Patentansprüche

1. Schallwiedergabeanordnung
mit wenigstens einem Klangpaneel (11.1, 11.2), welches von einer Kernschicht (20) mit wenigstens einer Deckschicht (21) gebildet ist, und
mit wenigstens einem Treiber (12), welcher an das Klangpaneel (11) angesetzt oder in diesem integriert ist,
**dadurch gekennzeichnet,**
**daß** zwei der Klangpaneele (11.1, 11.2) in gegenseitigem Abstand (A) zueinander angeordnet sind,
**daß** Elemente (13) vorhanden sind, welche die beiden Klangpaneele (11.1, 11.2) verbinden, und
**daß** wenigstens zwei Treiber (12) vorhanden sind und die Treiber (12) an den Seiten der Klangpaneele (11.1, 11.2) angeordnet sind, die einander zugewandt sind.

2. Schallwiedergabeanordnung nach Anspruch 1,
**dadurch gekennzeichnet,**
**daß** wenigstens ein Treiber (12.1) eines Klangpaneels (11.1) mit einem Treiber (12.2) des anderen Klangpaneels (11.2) verbunden ist.

3. Schallwiedergabeanordnung nach Anspruch 2,
**dadurch gekennzeichnet,**
**daß** die verbundenen Treiber (12.1, 12.2) beider Klangpaneele (11.1, 11.2) als gemeinsamer Treiber (12.4) ausgebildet sind.

4. Schallwiedergabeanordnung nach einem der Ansprüche 1 bis 3,
**dadurch gekennzeichnet,**
**daß** das Element (13), welches die beiden Klangpaneele (11.1, 11.2) verbindet, ein Rahmen (13) ist; der mit den Rändern (14) der Klangpaneele (11.1, 11.2) verbunden ist.

5. Schallwiedergabeanordnung nach einem der Ansprüche 1 bis 4,
**dadurch gekennzeichnet,**
**daß** federnde Elemente (18) vorhanden sind und
**daß** diese federnden Elemente (18) zwischen zwei einander zugewandten Seiten der in gegenseitigem Abstand (A) angeordneten Klangpaneele (11.1, 11.2) angeordnet sind.

6. Schallwiedergabeanordnung nach einem der Ansprüche 1 bis 5,
**dadurch gekennzeichnet ,**
**daß** wenigstens eines der Klangpaneele (11.1, 11.2) und/oder das die beiden klangpaneele (11.1, 11.2) verbindende Element (13) wenigstens eine Schallaustrittsöffnung (17) aufweist.

7. Schallwiedergabeanordnung nach einem der Ansprüche 1 bis 6,
**dadurch gekennzeichnet ,**
**daß** die Treiber (12) mit dem die beiden klangpaneele verbindenden Element (13) und den federnden Elementen (18) verbunden sind.

8. Schallwiedergabeanordnung nach einem der Ansprüche 1 bis 7,
**dadurch gekennzeichnet,**
**daß** die Deckschichten (21) und/oder Kernschichten (20) der beiden Klangpaneele (11.1, 11.2) nach Material und/oder Abmessungen voneinander verschieden sind.

## Claims

1. A sound reproduction configuration
having at least one sound panel (11.1, 11.2), which is formed by a core layer (20) having at least one cover layer (21), and
having at least one driver (12), which is fitted onto the sound panel (11) or is integrated therein,
**characterised in that** two of the sound panels (11.1, 11.2) are disposed with a mutual spacing (A) from each other,
**in that** elements (13) are provided which connect the two sound panels (11.1, 11.2),
and **in that** at least two drivers (12) are provided and the drivers (12) are disposed at the sides of the sound panels (11.1, 11.2) which face each other.

2. A sound reproduction configuration according to Claim 1,
**characterised in that** at least one driver (12.1) of a sound panel (11.1) is connected to a driver (12.2) of the other sound panel (11.2).

3. A sound reproduction configuration according to Claim 2,
**characterised in that** the connected drivers (12.1, 12.2) of both sound panels (11.1, 11.2) are constructed as a common driver (12.4).

4. A sound reproduction configuration according to one of Claims 1 to 3,
**characterised in that** the element (13) which connects the two sound panels (11.1, 11.2) is a, frame (13) which is connected to the edges (14) of the sound panels (11.1, 11.2).

5. A sound reproduction configuration according to one of Claims 1 to 4,
**characterised in that** resilient elements (18) are provided
and **in that** these resilient elements (18) are disposed between two mutually facing sides of the sound panels (11.1, 11.2) which are disposed with a mutual spacing (A).

6. A sound reproduction configuration according to one of Claims 1 to 5,
**characterised in that** at least one of the sound panels (11.1, 11.2) and/or the element (13) connecting the two sound panels (11.1, 11.2) comprises at least one sound outlet (17).

7. A sound reproduction configuration according to one of Claims 1 to 6,
**characterised in that** the drivers (12) are connected to the element (13) which connects the two sound panels and to the resilient elements (18).

8. A sound reproduction configuration according to one of Claims 1 to 7,
**characterised in that** the cover layers (21) and or core layers (20) of the two sound panels (11.1, 11.2) differ from each other with respect to material and/or dimensions.

## Revendications

1. Dispositif de reproduction sonore comportant au moins un panneau sonore (11.1, 11.2) formé par une couche de noyau (20) avec au moins une couche de recouvrement (21), et au moins un moteur (12) appliqué contre le panneau sonore (11) ou intégré dans celui-ci,
**caractérisé en ce que**
deux panneaux sonores (11.1, 11.2) sont prévus l'un par rapport à l'autre à une distance réciproque (A),
des éléments (13) relient les deux panneaux sonores (11.1, 11.2) et
au moins deux moteurs (12) sont prévus sur les faces des panneaux sonores (11.1, 11.2) tournées l'une vers l'autre.

2. Dispositif de reproduction sonore selon la revendication 1,
**caractérisé par**
au moins un moteur (12.1) d'un panneau sonore (11.1) relié à un moteur (12.2) de l'autre panneau sonore (11.2).

3. Dispositif de reproduction sonore selon la revendication 2,
**caractérisé en ce que**
les moteurs reliés (12.1, 12.2) des deux panneaux sonores (11.1, 11.2) sont réalisés sous la forme d'un moteur commun (12.4).

4. Dispositif de reproduction sonore selon l'une des revendications 1 à 3,
**caractérisé en ce que**
l'élément (13) reliant les deux panneaux sonores (11.1, 11.2) est un cadre (13) relié aux bords (14) des panneaux sonores (11.1, 11.2).

5. Dispositif de reproduction sonore selon l'une des revendications 1 à 4,
**caractérisé par**
des éléments élastiques (18) prévus entre deux faces opposées des panneaux sonores (11.1, 11.2) distants l'un par rapport à l'autre de la distance (A).

6. Dispositif de reproduction sonore selon l'une des revendications 1 à 5,
**caractérisé en ce qu'**
au moins l'un des panneaux sonores (11.1, 11.2) et/ou l'élément (13) reliant les deux panneaux sonores (11.1, 11.2) comporte au moins un orifice de sortie de son (17).

7. Dispositif de reproduction sonore selon l'une des revendications 1 à 6,
**caractérisé en ce que**
les moteurs (12) sont reliés à l'élément (13) reliant les deux panneaux sonores ainsi qu'aux éléments de ressort (18).

8. Dispositif de reproduction sonore selon l'une des revendications 1 à 7,
**caractérisé en ce que**
les couches de recouvrement (21) et/ou les couches de noyau (20) des deux panneaux sonores (11.1, 11.2) sont différentes de par la matière et/ou les dimensions.
